# EUROPÄISCHE PATENTSCHRIFT

(11) **EP 0 054 894 B1**
(45) Veröffentlichungstag und Bekanntmachung des Hinweises auf die Patenterteilung: **25.07.1984**
(21) Anmeldenummer: 81110471.0
(22) Anmeldetag: 16.12.1981
(51) Int. Cl.: C11D 1/835, C11D 3/24, C11D 1/72, C11D 3/00

(54) **Tensidhaltiges Gemisch zur Reinigung harter Oberflächen**
Surfactant-containing mixture for cleaning hard surfaces
Mélange contenant des agents surfactifs pour le nettoyage de surfaces dures

(30) Priorität: 23.12.1980 DE 3048641
(43) Veröffentlichungstag der Anmeldung: 30.06.1982
(73) Patentinhaber: HOECHST AKTIENGESELLSCHAFT, 65926 Frankfurt am Main (DE)
(72) Erfinder: Klinger, Wolfgang, D-8262 Altötting (DE); Milewski, Eckhard, D-6239 Kriftel (DE)

## Beschreibung

Die Erfindung betrifft ein tensidhaltiges Gemisch für die maschinelle Reinigung von harten Oberflächen, insbesondere von Flaschen und Geschirr im alkalischen bis hochalkalischen Bereich der Reinigungsflotte.

Für die Reinigung von Flaschen und sonstigen Gegenständen mit harten Oberflächen, wie Geschirr aus Porzellan, Keramik, Glas oder Kunststoff, ferner von anderen Glas- oder auch Metallgegenständen werden heute weitgehend maschinelle Reinigungsverfahren angewandt. Während bei Haushaltsspülmaschinen nur relativ geringe Flottenbewegungen entsprechend dem geringen Durchsatz an zu reinigendem Gut erforderlich sind, arbeiten gewerbliche und insbesondere industrielle Reinigungsanlagen bei großem Durchsatz mit sehr hohen Flottenbewegungen und Sprühintensitäten. Wegen der höheren Schmutzbelastungen werden dabei an die Qualität der eingesetzten tensidhaltigen Reinigungsmittel hinsichtlich ihres Reinigungs-, Schmutzaufnahme- und Netzvermögens hohe Anforderungen gestellt. Um die erforderliche schnelle Ablösung und Emulgierung der anhaftenden Verunreinigungen zu gewährleisten, wird in solchen gewerblichen und insbesondere in industriellen Reinigungsanlagen üblicherweise in hochalkalischen Flotten gearbeitet. Wegen der hohen mechanischen Flottenbewegungen muß das System auch möglichst schaumarm beziehungsweise schaumfrei sein, da übermäßige Schaumbildung zu Störungen im Betriebsverhalten der Anlage führen kann, beispielsweise, wenn der in der Schaumschicht sich ansammelnde Schmutz nicht ausreichend ausgetragen werden kann. Zusätzliche Tendenzen zur Schaumbildung werden durch die vom Reinigungsgut in die Flotte eingeschleppten Verunreinigungen, besonders durch proteinhaltige reste am Reinigungsgut, hervorgerufen. Im Falle der Flaschenreinigung gilt dies besonders auch für die zu entfernenden Etiketten, die durch die Leimreste und Reste von Druckfarben einschließlich der in letzteren enthaltenen Tensid-Hilfsmittel in die Reinigungsflotte eingebracht werden.

Es ist bekannt, nicht-ionische Tenside mit schwach schäumender Charakterisitk als Reinigungsmittel für harte Oberflächen in alkalischen Bädern einzusetzen. Dies sind insbesondere Anlagerungsprodukte von Ethylenoxid und/oder Propylenoxid an Amine, längerkettige Fettalkohole oder Alkylphenole, Polyglykoletherformale oder -acetale oder Blockcopolymerisate des Ethylen- und Propylenoxids. Derartige Tensidsysteme können insbesondere durch geeignete Variation der Ethylenoxid- und Propylenoxid-Anteile auf möglichst geringe Schaumneigung und erhöhte Reinigungswirkung eingestellt werden, wobei ein Übergewicht des Propylenoxids die erstere Eigenschaft, ein Übergewicht des Ethylenoxids die letztere Eigenschaft begünstigt. Jedoch stellt eine solche Einstellung dieser Eigenschaften immer einen Kompromiß dar, und es wäre wünschenswert, mehr von der einen Eigenschaft zu erhalten, ohne auf Anteile der anderen verzichten zu müssen. Bei maschinellen Reinigungsprozessen für Flaschen, Geschirr und dergleichen im industriellen Bereich, die unter hoher mechanischer Bewegung ablaufen, ist die Schaumarmut der genannten Tensidsysteme zwar sehr erwünscht, jedoch die Schmutzablösung in der zur verfügung stehenden geringen Zeit beim Durchsatz des Reinigungsgutes und auch das Schmutzaufnahmevermögen häufig nicht ausreichend und verbesserungsbedürftig.

Man hat bereits versucht, diesen Nachteil durch bestimmte Mischungen aus den genannten Klassen von nicht-ionischen Tensiden auszugleichen, wie in der DE-B-2723139 beschrieben wird. Solche Mischungen besitzen zwar bei der erhöhten Arbeitstemperatur der Anlage eine vorteilhaft niedrige Schaumneigung, jedoch eine zu hohe Schaumneigung bei tieferen Temperaturen, was beim Befüllen und Aufheizen der Anlage von Nachteil ist. Ein Rückgriff auf anionische Tenside, die das Reinigungs- und Netzvermögen erhöhen würden, ist kaum möglich, da dadurch die Schaumneigung zu stark vergrößert wird. Es ist auch schon versuch worden, kationische Tenside mit langen Alkylketten zum Zwecke der Desinfektion in Flaschenreinigungsmittel einzubeziehen. In der DE-A-2449354 wird dies beschrieben, wobei als kationische Tenside quaternäre Ammoniumsalze, die einen oder zwei langkettige Alkylreste oder Alkylreste im Molekül neben kurzkettigen Resten enthalten, eingesetzt werden. Da diese Art kationischer Tenside zu relativ starker Schaumbildung neigt, muß zusätzlich ein Entschäumer hinzugefügt werden, wofür dort Orthophosphorsäuremonoalkylester vorgesehen sind. Gegebenenfalls können nicht-ionische Tenside zusätzlich im Gemisch anwesend sein. Solche Formulierungen unter Einschluß kationischer, zumindest eine lange Alkylkette enthaltender quaternärer Ammoniumverbindungen haben jedoch den entscheidenden Nachteil, daß die genannten Verbindungen substantiv auf das Reinigungsgut aufziehen.

Dadurch wird verhindert, daß die Flüssigkeit glatt abläuft, es bilden sich Tropfen, die dann beim Trocknen störende Ränder hinterlassen. Dieser Effekt, der beim Einsatz als Wäschenachbehandlungsmittel für Textilien sehr erwünscht ist, macht den Einsatz der genannten quaternären Ammoniumverbindungen in Geschirr- und Flaschenreinigungsmitteln für alkalische Flotten sehr problematisch. Auch wird, falls die genannten quaternären Ammoniumverbindungen in Abmischung mit nicht-ionischen Tensiden, wie ebenfalls in der DE-A-24 49-354 und auch in der DE-A-25 23 588 beschrieben ist, eingesetzt werden, keine nennenswerte Erhöhung des Schmutzaufnahmevermögens der nicht-ionischen Komponente erzielt.

Es bestand somit die Aufgabe, das Schmutzaufnahmevermögen solcher Gemische zu verbessern, ohne den Nachteil der Substantivität in Kauf nehmen zu müssen, wobei eine minimale Schaumbildungstendenz auch bei extrem hohe.i Flottenbewegungen und/oder extrem schaumfördernden Verschmutzungen erreicht werden soll.

Gemäß der Erfindung wird dies erreicht durch ein tensidhaltiges Gemisch, das dadurch gekennzeichnet ist, daß es besteht aus
A) 20 bis 95 Gew.-% der gewichtssumme des Gemisches A + B eines nicht-ionischen Tensids der Formel oder eines Gemisches der Formeln A¹). A²) und/oder A³), worin
   R¹ ein Alkylrest mit 6 bis 22 C-Atomen,
   R² ein Alkylrest mit 1 bis 6 C-Atomen,
   R³ ein Alkylrest mit 1 bis 4 C-Atomen,
   a ein statistischer Mittelwert im bereich von 2 bis 10,
   b ein statistischer Mittelwert im Bereich von 1 bis 8,
   c ein statistischer Mittelwert im Bereich von 5 bis 20, und
   d ein statistischer Mittelwert im Bereich von 0 bis 3 ist,
      und worin die Ethylenoxid- und Propylenoxid-Einheiten von A¹ in Form von Blöcken vorliegen und zumindest ein Teil des Propylenoxids nach Anlagerung des Ethylenoxids aufkondensiert ist, und die Einheiten von A² und A³ statistisch oder in Blöcken angeordnet sind, und
B) 5 bis 80 Gew.-% der Gewichtssumme des Gemisches A + B eines kationischen Tensids der Formel worin
   R⁴ und R⁵, gleich oder verschieden, Alkylreste mit 1 bis 12 C-Atomen sind, R⁶ ein Alkylrest mit 1 bis 8 C-Atomen und R⁷ ein Alkylrest mit 1 bis 4 C-Atomen oder ein Benzylrest ist, ferner
   A ein Anion bedeutet,
      sowie zusätzlich
C) 0,001 bis 20 Gew.-%, bezogen auf die Gewichtssumme A + B = 100, eines fluorierten Alkohols der Formel worin
   Rf ein Perfluormethyl- oder Perfluorisopropylrest,
   R⁸ ein Alkylrest mit 1 bis 3 C-Atomen,
   R⁹ ein Wasserstoff oder ein Alkylrest mit 1 bis 3 C-Atomen ist,
   e eine ganze Zahl von 5 bis 15,
   f eine ganze Zahl von 0 bis 4 bedeutet und
   g für f = 4 den Wert 0 und für f = 0 den Wert 1 annimmt.

Die Wirksamkeit dieser Mittel für die maschinelle Reinigung von Geschirr, Flaschen und anderen Glasgegenständen oder auch von Metallen in alkalischen Flotten, insbesondere auch in den im industriellen Bereich angewandten hochalkalischen Flotten, beruht auf der überraschenden Erkenntnis, daß durch die Einbeziehung von quaternären Ammoniumverbindungen mit ausschließlich kurzen bis mittleren Ketten im Molekül als kationische Komponente das Schmutzaufnahmevermögen solcher Gemische erheblich verbessert werden kann, wobei diese kationschen Tenside im alkalischen Bereich praktisch nicht substantiv auf das .Reinigungsgut aufziehen, und daß ferner gleichzeitig solche Mittel infolge der als Antischaummittel hinzugefügten fluorierten Alkohole eine extrem niedrige Schaumneigung sowohl bei niedrigen als auch bei erhöhten Temperaturen und sowohl bei höchsten mechanischen Belastungen der Flotte als auch bei stark schaumfördernden Verschmutzungen aufweisen.

Die als Bestandteil eingesetzten nicht-ionischen Tenside A) sind bekannt. Es handelt sich dabei um
A¹) Anlagerungsprodukte von Alkoholen mit 6 bis 22 Kohlenstoffatomen an Ethylenoxid und Propylenoxid, wobei diese Ethylenoxid- und Propylenoxid-Einheiten in Form von Blöcken vorliegen und zumindest ein Teil, vorzugsweise das gesamte Propylenoxid, nach Anlagerung des Ethylenoxids aufkondensiert wird. Derartige Kondensationsprodukte sind insbesondere aus ihrer Anwendung bei Waschmitteln für Textilien bekannt, beispielsweise aus der DE-B-11 35122. Sie entsprechen der allgemeinen Formel darin bedeuten
   R' einen Alkylrest mit 6 bis 22 C-Atomen, vorzugsweise mit 7 bis 18 C-Atomen,
   a einen statistischen Mittelwert im Bereich von 2 bis 10, vorzugsweise 3 bis 8,
   b einen statistischen Mittelwert im Bereich von 1 bis 8, vorzugsweise 3 bis 5.

Ein solcher Mittelwert kann eine ganze oder eine gebrochene Zahl sein. Vorzugsweise soll das verhältnis der Ethylenoxid- zu Propylenoxid-Einheiten im Bereich von 0,8 bis 2 liegen.

Es handelt sich ferner um
A²) Polyglykoletherformale der allgemeinen Formel diese Formale enthalten Ethylenoxid-Einheiten und gegebenenfalls Propylenoxid-Einheiten, wobei beim Vorliegen beider diese statistisch verteilt oder in Blöcken eingebaut sein können. Solche Polyglykoletherformale können hergestellt werden, beispielsweise aus den entsprechenden Polyglykolethern und Formaldehyd, wie in der DE-A-25 23 588 beschrieben ist. In der genannten Formel bedeuten R¹ einen Alkylrest mit 6 bis 22 C-Atomen, vorzugsweise mit 8 bis 18 C-Atomen, R² einen Alkylrest mit 1 bis 6 C-Atomen, bevorzugt den n-Butylrest, c einen statistischen Mittelwert im Bereich von 5 bis 20, vorzugsweise von 6 bis 14, und d einen statistischen Mittelwert im Bereich von 0 bis 3, vorzugsweise 0.

Schließlich kann die nicht-ionische Komponente

A³) auch ein Polyalkylenglykoldialkylether der Formel sein, der Ethylenoxid- und gegebenenfalls Propylenoxid-Einheiten enthält, die statistisch oder in Blöcken angeordnet sein können. In dieser Formel bedeuten R¹ einen Alkylrest mit 6 bis 22 C-Atomen, vorzugsweise mit 8 bis 18 C-Atomen, R³ einen Alkylrest mit 1 bis 4 C-Atomen, vorzugsweise den tert.-Butylrest, c einen statistischen Mittelwert im Bereich von 5 bis 20, vorzugsweise von 6 bis 14, und d einen statistischen Mittelwert im Bereich von 0 bis 3, vorzugsweise 0.

Die vorgenannten nicht-ionischen Tenside können auch als Gemische innerhalb der Gruppen A¹), A²) oder A³) oder aber auch zwischen den Gruppen A¹), A²) und/oder A³) vorliegen. Bevorzugt sind die nicht-ionischen Tenside der Gruppe A¹).

Als kationische Komponente enthält das Tensidgemisch eine quaternäre Ammoniumverbindung B der Formel in der R⁴ und R⁵, gleich oder verschieden, einen Alkylrest mit 1 bis 12 C-Atomen, vorzugsweise mit 4 bis 8 C-Atomen, insbesondere mit 4 bis 6 C-Atomen, R⁶ einen Alkylrest mit 1 bis 8 C-Atomen, vorzugsweise 1 bis 6 C-Atomen, sowie R⁷ einen Alkylrest mit 1 bis 4 C-Atomen oder einen Benzylrest, bedeuten. A ist ein Anion, vorzugsweise ein Chlorid- oder Bromidanion oder ein solches der Formel CH₃0S0₃-.

Die im erfindungsgemäßen tensidhaltigen Gemisch als Antischaummittel eingesetzten fluorierten Alkohole der Formel worin Rf ein CF₃- oder (CF₃)₂-CF-Rest, R⁸ ein niederer Alkylrest, R⁹ Wasserstoff oder ein niederer Alkylrest (wobei unter einem niederen Alkylrest hier ein solcher mit 1 bis 3 C-Atomen, vorzugsweise ein Methyl- oder Ethylrest verstanden werden soll), e eine ganze Zahl von 5 bis 15, f eine ganze Zahl von 0 bis 4 ist und g für f = 1 bis 4 den Wert 0 und für f = 0 den Wert 1 annimmt, sind an sich bekannte Substanzen. Ihre Herstellung kann erfolgen, wie beispielsweise beschrieben in der US-A-3 171 861. in der DE-C-20 28 459, in der DE-C-12 14660, in der FR-A-14 38 617, in der EP-A-8096 sowie in J. Chem. Soc. 1953. Seite 1748 ff. und in J. Am. Chem. Soc. 79 (1957), Seite 335 ff.

Von den im erfindungsgemäßen tensidischen Gemisch eingesetzten fluorierten Alkoholen sind bevorzugt diejenigen zu nennen, bei denen in der obengenannten Formel Rf = CF₃, e = 5 bis 13 und g = 0 ist, wobei f die Werte 1 bis 4, insbesondere den Wert 2, annimmt. Von der Herstellung her sind insbesondere diejenigen fluorierten Alkohole bevorzugt, in denen Rf = CF₃ ist und e ungeradzahlige Werte, also 5, 7, 9, 11 und 13 annimmt.

Die Zusammensetzung der tensidischen Gemische ist von wesentlicher Bedeutung für die vorteilhaften Eigenschaften. Um die erforderliche optimale Kombination von Schmutzaufnahmevermögen. geringstmöglicher Schaumneigung und Nicht-Substantivität zu erzielen, soll das Verhältnis der Komponenten A : B im Gemisch A + B im Bereich von 20 : 80 bis 95 : 5 Gew.-%, vorzugsweise 30 : 70 bis 70 : 30 Gew.-%. liegen. Bezogen auf die Gewichtssumme der Komponenten A + B ₌ 100 ist zusätzlich der fluorierte Alkohol C) als Antischaummittel in einer Menge von 0,001 bis 20 Gew.-%, vorzugsweise von 0.1 bis 15Gew.-% im erfindungsgemäßen Gemisch anwesend. Solche fluorierten Alkohole stellen bei Raumtemperatur feste, wachsartige Substanzen dar. Sie können in Substanz dem Gemisch der Komponenten A + B oder dessen Einzelkomponenten zugesetzt werden, zweckmäßig unter gelindem Erwärmen und Rühren. Vorteilhafterweise werden diese fluorierten Alkohole aber im Gemisch mit einem Lösungsvermittler eingebracht, in dem sie vorgelöst worden sind. Die gilt vor allem dann, wenn sehr kleine Mengen des fluorierten Alkohols zum Einsatz gelangen sollen. Ein geeigneter Lösungsvermittler muß mit dem Tensid-Gemisch A + B oder dessen Einselkomponenten vollständig oder zumindest weitgehend homogen mischbar sein. Ebenso soll der fluorierte Alkohol C) in diesem Lösungsvermittler weitgehend oder gänzlich löslich sein. Eine effektive Menge eines solchen Lösungsvermittlers liegt vorzugsweise bei 1 bis 1 000 Gew.-Teilen pro 1 Gew.-Teil des fluorierten Alkohols ; diese effektive Menge soll jedoch 20 Gew.-% der Gewichtssumme der Komponenten A + B nicht übersteigen.

Beispiele für solche Lösungsvermittler sind aliphatische Ketone, wie Dimethyl- und Diethylketon. Carbonsäureester aliphatischer Alkohole und Diole, wie Essisäureethylester, -isobutylester, Ethylenglykolacetat, 2-Ethylhexyl-2-ethylhexansäureester, Säureamide längerkettiger Carbonsäuren, wie beispielsweise N-(2-Ethylhexyl)-isononansäureamid, Polypropylenglykole mit Molgewichten > 600 und Mischpolyglykole aus Einheiten von Ethylen- und Propylenoxid, Ethylen- und Propylenglykolmonoether sowie die entsprechenden Polyglykolether, wie Methyl-, Ethyl- und Butylmonoether des Di-, Tri- und Tetraethylenglykols. Vorzugsweise sind Alkanole mit 1 bis 9 C-Atomen in gerader oder verzweigter Kette zu nennen. Soweit miteinander mischbar, sind auch Gemische solcher Lösungsvermittler geeignet.

Die erfindungsgemäßen tensidhaltigen Gemische können als Gemisch der Komponenten A + B + C. gegebenenfalls unter Einschluß des Lösungsvermittlers in unverdünnter, flüssiger Form eingesetzt werden. Sie Können aber auch, beispielsweise zwecks besserer Dosierbarkeit, in Form wäßriger Konzentrate Verwendung finden, gegebenenfalls auch unter Zusatz eines organischen Lösungsmittels. das kein Lösungsvermittler im obengenannten Sinne ist. Ebenso können auch zunächst die Komponenten A und B einzeln oder zusammen der wäßrigen Reinigungsflotte zugegeben und der fluorierte Alkohol C nachdosiert werden, wobei hier ein Lösungsvermittler zugegen sein muß. Es kann aber auch die Komponente C mit einer der beiden Komponenten A oder B vorgemischt eingebracht werden, wobei die jeweils andere nachdosiert wird.

Die Anwendungskonzentration liegt zweckmäßigerweise bei 0,05 bis 10 g des Tensidgemisches A + B (ohne Einschluß von C) pro Liter Reinigungsflotte, vorzugsweise bei 0,1 bis 2 g pro Liter. Solche Anwendungskonzentrationen sind nicht-kritische Angaben, da sich die Menge in gewissem Ausmaß nach der Art der zu reinigenden Oberfläche und nach Art und Umfang der Verunreinigungen richtet.

Der erfindungsgemäßen tensidischen Gemischen können gegebenenfalls bei der Herstellung handelsüblicher Formulierungen weitere Zusatz- und Hilfsstoffe beigegeben werden. Dies sind beispielsweise Farbstoffe, Duftstoffe, Korrosionsinhibitoren und Desinfektionsmittel. Insbesondere sind hier ferner zu nennen die bekannten Gerüststoffe, die gegebenenfalls gleichzeitig Komplexbildner sind. Hier kommen beispielsweise in Betracht die kondensierten Phosphate, wie Tripolyphosphate und insbesondere das Pentanatriumtriphosphat. Ferner sind dies komplexbildend wirkende Aminopolycarbonsäuren und deren Salze, wie vor allem Alkalisalze der Nitrilotriessigsäure und der Ethylendiamintetraessigsäure, weiterhin auch komplexbildende Hydroxycarbonsäuren und polymere Carbonsäuren, wie Zitronensäure, Weinsäure und dergleichen. Eine weitere Klasse von komplexbildenden Gerüststoffen stellen polyphosphonsaure Salze, wie beispielsweise die Alkalisalze von Aminophosphonsäure dar. Schließlich können auch Gerüststoffe, wie Silikate, beispielsweise Natriummetasilikat, Carbonate, Bicarbonate, Borate und Citrate hinzugefügt werden. Mit Hilfe solcher Zusatzstoffe können die erfindungsgemäßen Gemische gegebenenfalls in Pulverform überführt werden und in dieser Form auch zum Einsatz gelangen.

Die erfindungsgemäßen tensidhaltigen Gemische sind geeignet zur maschinellen Reinigung harter Oberflächen in alkalischen Flotten. Dies gilt für die Reinigung in Haushaltsgeschirrspülmaschinen und sogenannten gewerblichen Reinigungsanlagen. Die Gemische sind aber besonders geeignet für industrielle Reinigungsanlagen für harte Oberflächen, beispielsweise Geschirr- und Flaschenspülanlagen, die unter hohen mechanischen Flottenbewegungen im Dauerbetrieb und in hochalkalischen Flotten bei pH-Werten von 2-t 10, vorzugsweise 2-e 12, arbeiten.

Die erforderlichen alkalischen Zusätze, für den hochalkalischen pH-bereich der Flotte vorzugsweise Natrium- oder Kaliumhydroxid, können in der wäßrigen Reinigungsflotte vor Einbringen des erfindungsgemäßen tensidhaltigen Gemisches gelöst werden. Sie können aber auch dem Gemisch direkt zugesetzt und zusammen mit diesem dosiert werden. Zweckmäßig erfolgt der Zusatz des alkalischen Mittels in Form von Pulver, Schuppen oder Plätzchen.

Neben der hierfür erforderlichen hohen Alkalistabilität weisen die erfindungsgemäßen Gemische eine für industrielle Reinigungsanlagen unerläßliche, extrem niedrige Schaumbildungstendenz auf. Dabei ist es von wesentlicher Bedeutung, daß auch der als Antischaummittel eingesetzte fluorierte Alkohol C im hochalkalischen bereich absolut stabil ist. Durch dessen Zusatz wird erreicht, daß auch bei extrem hohen mechanischen Flottenbewegungen, wie sie beispielsweise in den Flaschenreinigungsanlagen von Brauereien auftreten, praktisch keine Schaumbildung stattfindet. Auch bei stark bis extrem schaumfördernden Verschmutzungen, wie beispielsweise bei Eiweiß, Milch, Bier, Limonade sowie Leim und tensidischen Bestandteilen aus Etiketten, wird die Schaumbildungstendenz auf ein Minimum herabgesetzt. Die tensidhaltigen Gemische besitzen diese außerordentlich niedrige Schaumbildungstendenz nicht nur bei den Arbeitstemperaturen solcher Reinigungsanlagen, das heißt oberhalb von etwa 40 °C, sondern auch bei niedrigen Temperaturen, so daß bei Neubefüllung mit kaltem Wasser und Aufheizen keine Bildung von störendem Schaum erfolgt, der dann zum Überschäumen oder zu Störungen der Zirkulation der Anlage führen kann.

Neben den bereits genannten Vorteilen weisen die erfindungsgemäßen tensidischen Gemische-als Reinigungsmittel für die maschinelle Reinigung harter Oberflächen, insbesondere bezüglich der hohen Anforderungen, die in industriellen Reinigungsanlagen gestellt werden, noch folgende bedeutsamen Vorteile auf : Die Gemische sind nicht nur beständig gegen Alkali, sondern auch zusammen mit Alkali über lange Zeiträume lagerstabil. Das ausgezeichnete Schmutzaufnahmevermögen gestattet lange Standzeiten in der Anlage bis zu deren Neubefüllung ohne Beeinträchtigung der Reinigungswirkung. Gutes Netzvermögen und Ablaufverhalten ermöglicht eine schnelle Schmutzablösung und somit einen hohen Durchsatz an Reinigungsgut. Ebenso ist die Freiheit von Flecken und Schlieren sowie hoher Glanz des gereinigten Gutes gewährleistet. Dies macht die erfindungsgemäßen Gemische beispielsweise außerordentlich geeignet zur Reinigung von Flaschen in Brauereien mit sehr hohem Flaschendurchsatz, wobei wegen der weitgehenden Schaumfreiheit ein problemloser Austrag der abgelösten Etiketten möglich ist und außerdem festgestellt wird, daß bei Befüllung der gereinigten Flaschen mit schäumenden Getränken keine Beeinträchtigung durch Schaumzusammenbruch eintritt.

Unter « Gegenständen mit harter Oberfläche im Sinne des Anwendungszwecks der erfindungsgemäßen tensidhaltigen Gemische sollen hier vornehmlich verstanden werden alle Arten von Geschirr und Flaschen aus Glas, Porzellan, Keramik und Kunststoff sowie auch andere Gegenstände aus den genannten Materialien oder auch aus Metallen.

Die Erfindung wird durch folgende Beispiele erläutert :
In den in den folgenden Beispielen eingesetzten Tensidgemischen sind folgende Komponenten enthalten (C₇-₁₁ etc. bedeutet Kettenschnitt R¹ im genannten Bereich) ;
   Nicht-ionische tenside der Formel A') :
   Nicht-ionische tenside der Formel A²) :
   Nicht-ionische Tenside der Formel A³) :
   Kationische Tenside der Formel B) :
      h) Trimethylbenzylammoniumchlorid
      i) Tetrabutylammoniumchlorid
      j) Dibutyldimethylammoniumchlorid
      k) Dihexyldimethylammoniumchlorid
      I) Dioctyldimethylammoniumchlorid
   Fluorierte Alkohole der Formel C) : (Mischung C―_{5/7/9/11}=4:3:2:1)

An den genannten Gemischen werden folgende Eigenschaften gemessen (alle Messungen wurden an Reinigungsflotten durchgeführt, die, mit Ausnahme der pulverförmigen Formulierungen, mit NaOH auf einen pH-Wert von 13 eingestellt sind) :
a) Schaumverhalten der Tensidmischung :
   Gemessen wird in wäßriger Lösung nach DIN-Norm 53902 bei 25 °C und 65 °C.
β) Schaumverhalten mit 10 Gew.-% Belastung durch Bier :
   Gemessen wird in einer wäßrigen Reinigungsflotte, die 10 Gew.-% Weizenbier enthält (Export-Weizen der Klosterbrauerei Raitenhaslach-Burghausen) bei 65 °C nach DIN-Norm 53 902.
γ) Ermittlung der Schumtzaufnahmegrenze :

Die Schmutzaufnahmegrenze durch Prüfung des Schaumvermögens bei steigender Schmutzbelastung wird ermittelt, indem die Reinigungsflotte stufenweise mit einem Testschäumer versetzt wird. Als Testschäumer wird ein verquirltes Ei verwendet, das in Portionen von 0,2 g/I Flotte zugegeben wird. Bei der Schaumprüfung nach DIN-Norm 53902 ist die Schmutzaufnahmegrenze erkennbar an einem plötzlichen Schaumanstieg der Reinigungsflotte. Als Schaumobergrenze wird 30 ml (bei 65 °C) gewählt.

### δ) Prüfung des Ablaufverhaltens in gereinigten Flaschen

Saubere 0.5 I-Bierflaschen werden mit 100 ml der Reinigungsflotte gefüllt und nach Verschließen n einem Korkstopfen fünfmal kräftig geschüttelt. Nach kurzer Wirkzeit (ca. 1 Minute) wird erneut fünfrr der Schüttelvorgang wiederholt und dann die tensidhaltige Reinigungsflotte ausgegossen. Es folgt vie bis fünfmal hintereinander Nachspülung mit jeweils 100 ml destilliertem Wasser, bis pH 7 erreicht is

Visuelle Beobachtung des Ablaufverhaltens an der Flascheninnenwandung :
Tropfenbildung deutet auf Substantivität an den Flaschenwandungen hin.

### Beispiele 1 bis 3

Ermittlung des Schaumvolumens in ml nach DIN-Norm 53 902 bei verschiedenen Zusätzen fluorierten Alkoholen (Komponenten m bis q) in Gew.-% (bezogen auf die Summe nichtioniscl + kationische Bestandteile A + B = 100 %).

### Beispiel 1

Mischung aus 50 Gew.-% Komponente f und 50 Gew.-% Komponente k ; 1,5 g/I wäßrige Flotte

### Beispiel 2

Mischung aus 30 Gew.-% Komponente d und 70 Gew.-% Komponente j ; 1,5 g/l wäßrige Flotte.

### Beispiel 3

Mischung aus 60 Gew.-% Komponente e und 40 Gew.-% Komponente 1 ; 1,5 g/l wäßrige Flotte.

### Beispiel 4

Pulverförmiger Spritzreiniger :
5 Gew.-% tensidhaltiges Gemisch aus 34 Gew.-Teilen Komponente g, 66 Gew.-Teilen Komponente k und 1 Gew.-Teil Komponente n ;

Gerüst- und Hilfsstoffe : 65 Gew.-% Natriummetasilikat, 20 Gew.-% Natriumhydroxid (pulverisiert), 10 Gew.-% Natriumcarbonat.

Zunächst werden die Tensid-Komponenten miteinander vermischt und dann der fluorierte Alkohol bei 30 bis 40 °C eingerührt. Die Gerüst- und Hilfsstoffe werden in eine Mischtrommel gegeben und dort mit der Tensid-Mischung gut vermischt.

Gemessen wird an einer Reinigungsflotte mit 20 g/I der Gesamtformulierung (= 1 g/l Tensidgemisch A + B) in vollentsalztem Wasser, pH 12,8.
Eigenschaum bei 25 °C (nach DIN-Norm 53902): 10 ml
Eigenschaum bei 65 °C (nach DIN-Norm 53 902) : 0 ml
Ablaufverhalten nach dem Klarspülen mit Wasser : keine Tropfenbildung.

### Beispiel 5

### Pulverförmiger Flaschenreiniger

10 Gew: % tensidhaltiges Gemisch aus 78 Gew.-Teilen Komponente a, 22 Gew.-Teilen Komponente i und 11 Gew.- Teilen Komponente q ;

Gerüst- und Hilfsstoffe : 25 Gew.-% Pentanatriumtriphosphat, 25 Gew.-% Natriummetasilikat, 25 Gew.- % Natriumcarbonat und 15 Gew: % Natriumhydroxid (pulverisiert).

Zunächst werden die Komponenten des tensidhaltigen Gemisches gemischt und anschließend mit den bereits vermengten Gerüst- und Hilfsstoffen innig zum Pulver vermischt.

Gemessen wird an einer Reinigungsflotte mit 5 g/I der Gesamtformulierung (=0,45 g/I Tensidgemisch A + B) in vollentsalztem Wasser, pH 12,4.
Eigenschaum bei 25 °C (Nach DIN-Norm 53 902) : 20 ml
Eigenschaum bei 65 °C (nach DIN-Norm 53 902) : 0 ml
Schaum bei 65 °C (Nach DIN-Norm 53 902) mit Belastung durch 10 Gew.-% Bier: 0 ml
Maximale Eiweißbelastung (bis 30 ml Schaum) : 7,2 g/I Ablaufverhalten nach dem Klarspülen mit Wasser : keine Tropfenbildung.

### Beispiel 6

### Pulverförmiger Geschirr-Reiniger:

2 Gew.-% tensidhaltiges Gemisch aus 68 Gew.-Teilen Komponente b, 32 Gew :Teilen Komponente j und 5 Gew: Teilen Komponente p ;

Gerüst- und Hilfsstoffe : 41,5 Gew.-% Natriummetasilikat, 35 Gew.-% Pentanatriumtriphosphat. 20 Gew.-% Natriumcarbonat und 1,5 Gew.-% Natriumdichlorisocyanurat (als Desinfektionsmittel).

Zuerst werden die pulverförmigen Komponenten vermischt. In dieses Gemisch wird die tensidhaltige Formulierung eingearbeitet, welche zuvor miteinander in der Reihenfolge der Komponenten vorgemischt worden ist.

Gemessen wird an einer Reinigungsflotte mit 50 g/I Gesamtformulierung ( = 0,95 g/I Tensidgemisch A + B) in vollentsalzten Wasser, pH 12,8.
Eigenschaum bei 25 °C (nach DIN-Norm 53 902) : 10 ml
Eigenschaum bei 65 °C (nach DIN-Norm 53 902) : 0 ml
Maximale Eiweißbelastung (bis 30 ml Schaum) : 17,5 g/I Ablaufverhalten nach dem Klarspülen mit Wasser : keine Tropfenbildung.

### Beispiel 7

### Flüssiger Flaschen-Reiniger :

20 Gew.-% tensidhaltiges Gemisch aus 76 Gew.-Teilen Komponente c, 24 Gew.-Teilen Komponente k, 8 Gew.-Teilen Polypropylenglykol (MG 3 000) und 0,05 Gew.-Teilen Komponente o ;

Gerüst- und Hilfsstoffe : 35 Gew.-% Phosphorsäure (85 gew.-%ig), 20 Gew.-% 2-Phosphonobutan-1,2,4-tricarbonsäure und 25 Gew.-% vollentsalztes Wasser.

Bei der Herstellung wird vollentsalztes Wasser vorgelegt und anschließend Phosphorsäure und 2-Phosphonobutan-1,2,4-tricarbonsäure eingerührt. Nun wird die bereits vorgemischte tensidhaltige Mischung einhomogenisiert.

Gemessen wird an einer Reinigungsflotte mit 10 g/I Gesamtformulierung ( = 1,85 g/I Tensidgemisch A + B) in NaOH, pH 13.
Eigenschaum bei 25 °C (nach DIN-Norm 53 902) : 10 ml
Eigenschaum bei 65 °C (Nach DIN-Norm 53 902) : 0 ml
Schaum bei 65 °C (nach DIN-Norm 53 902) mit Belastung durch 10 Gew.-% Bier: 0 ml.

Ablaufverhalten nach dem Klarspülen mit Wasser : keine Tropfenbildung.

### Beispiel 8

### Flüssiger Geschirr-Reiniger:

5 Gew.-% tensidhaltiges Gemisch aus 50 Gew.-Teilen Komponente e, 25 Gew.-Teilen Komponente 1,25 Gew.-Teilen Komponente h und 2 Gew.-Teilen Komponente m ; Gerüst- und Hilfsstoffe : 10 Gew.-% Phosphorsäure (85 gew.-%ig), 5 Gew.-% Pentanatriumtriphosphat und 80 Gew.-% vollentsalztes Wasser.

Pentanatriumtriphosphat wird in vollentsalztem Wasser gelöst, anschließend werden Phosphorsäure und zum Schluß das tensidhaltige Gemisch zugegeben.

Gemessen wird an einer Reinigungsflotte mit 10 g/I Gesamtformulierung ( = 0,5 g/I Tensidgemisch A + B) in NaOH, pH 13.
Eigenschaum bei 25 °C (nach DIN-Norm 53 902) : 10 ml
Eigenschaum bei 65 °C (nach DIN-Norm 53902) : 0 ml
Maximale Eiweißbelastung (bis 30 ml Schaum) : 9,0 g/I Ablaufverhalten nach dem Klarspülen mit Wasser : keine Tropfenbildung.

## Patentansprüche

1. Tensidhaltiges Gemisch für die maschinelle Reinigung harter Oberflächen im alkalischen Flottenbereich, dadurch gekennzeichnet, daß es besteht aus
A) 20 bis 95 Gew.-% der Gewichtssumme des Gemisches A + B eines nicht-ionischen Tensids der Formel oder eines Gemisches der Formeln A¹), A²), und/oder A³), worin
R¹ ein Alkylrest mit 6 bis 22 C-Atomen,
R² ein Alkylrest mit 1 bis 6 C-Atomen,
R³ ein Alkylrest mit 1 bis 4 C-Atomen,
a ein statistischer Mittelwert im Bereich von 2 bis 10,
b ein statistischer Mittelwert im Bereich von 1 bis 8,
c ein statistischer Mittelwert im Bereich von 5 bis 20, und
d ein statistischer Mittelwert im Bereich von 0 bis 3 ist,
und worin die Ethylenoxid- und Propylenoxid-Einheiten von A¹ in Form von Blöcken vorliegen und zumindest ein Teil des Propylenoxids nach Anlagerung des Ethylenoxids aufkondensiert ist, und die Einheiten von A² und A³ statistisch oder in Blöcken angeordnet sind, und
B) 5 bis 80 Gew.-% der Gewichtssumme des Gemisches A + B eines kationischen Tensids der Formel worin
R⁴ und R⁵, gleich oder verschieden, Alkylreste mit 1 bis 12 C-Atomen sind, R⁶ ein Alkylrest mit 1 bis 8 C-Atomen und R⁷ ein Alkylrest mit 1 bis 4 C-Atomen oder ein benzylrest ist, ferner
A ein Anion bedeutet,
sowie zusätzlich
C) 0,001 bis 20 Gew.-%, bezogen auf die Gewichtssumme A + B = 100, eines fluorierten Alkohols der Formel worin
Rf ein Perfluormethyl- oder Perfluorisopropylrest,
R⁸ ein Alkylrest mit 1 bis 3 C-Atomen,
R⁹ ein Wasserstoff oder ein Alkylrest mit 1 bis 3 C-Atomen ist,
e eine ganze Zahl von 5 bis 15,
f eine ganze Zahl von 0 bis 4 bedeutet und
g für f = 1 bis 4 den Wert 0 und für f = 0 den Wert 1 annimmt.

2. Tensidhaltiges Gemisch gemäß Anspruch 1, dadurch gekennzeichnet, daß es 30 bis 70 Gew.-% des nicht-ionischen Tensids A) und 70 bis 30 Gew.-% des Kationischen Tensids B) bezogen auf die Gewichtssumme des Gemisches A + B, enthält.

3. Tensidhaltiges Gemisch gemäß Anspruch 1 und 2, dadurch gekennzeichnet, daß dem fluorierten Alkohol eine effektive Menge eines organischen Lösungsvermittlers beigegeben ist.

4. Verwendung des tensidhaltigen Gemisches gemäß Anspruch 1 bis 3 in wäßrigen alkalischen Reinigungsflotten mit einem pH-Wert & 10 zur maschinellen Reinigung von harten Oberflächen, insbesondere von Flaschen.

## Claims

1. A detergent composition for the mechanical cleaning of hard surfaces in alkaline liquors, characterised by
A) 20 to 95 % by weight, of the total weight of the mixture A + B, of a non-ionic surfactant of the formula or or a mixture of the formulae A), A^{z}), and/or A3), in which
R¹ is an alkyl radical having 6 to 22 C atoms,
R² is an alkyl radical having 1 to 6 C atoms,
R³ is an alkyl radical having 1 to 4 C atoms,
a is a statistical average value within the range from 2 to 10,
b is a statistical average value within the range from 1 to 8,
c is a statistical average value within the range from 5 to 20 and
d is a statistical average value within the range from 0 to 3,
and in which the ethylene oxide and propylene oxide units are present in the form of blocks and at least part of the propylene oxide has been condensed after adding the ethylene oxide, and in which the units of A²) and A3) are distributed statistically or in the form of blocks, and
B) 5 to 80 % by weight, of the total weight of the mixture A + B, of a cationic surfactant of the formula in which
R⁴ and R⁵ are identical or different alkyl radicals having 1 to 12 C atoms, R⁶ is an alkyl radical having 1 to 8 C atoms and R⁷ is an alkyl radical having 1 to 4 C atoms or a benzyl radical, and
A denotes an anion,
and additionally,
C) 0.001 to 20 % by weight, relative to the total weight A + B = 100, of a fluorinated alcohol of the formula in which
Rf is a perfluoromethyl or perfluoroisopropyl radical,
R⁸ is an alkyl radical having 1 to 3 C atoms,
R⁹ is hydrogen or an alkyl radical having 1 to 3 C atoms,
e denotes an integer from 5 to 15, f denotes an integer from 0 to 4 and
g assumes the value 0 in the case of f = 1 to 4, and assumes the value 1 in the case of f = 0.

2. A detergent composition as claimed in claim 1, characterised in that 30 to 70 % by weight of the non-ionic surfactant A) and 70 to 30 % by weight of the cationic surfactant B) are present.

3. A detergent composition as claimed in claims 1 or 2, characterised by the addition of an effective amount of an organic solubilizer to the fluorinated alcohol.

4. Use of the detergent composition as claimed in any of claims 1 to 3 in aqueous alkaline cleaning liquors having a pH value of s 10 for the mechanical cleaning of hard surfaces, particularly of bottles.

## Revendications

1. Mélange contenant des agents tensioactifs pour le nettoyage, à la machine, de surfaces dures dans un bain alcalin, caractérisé en ce qu'il comprend :
A) 20 à 95 % en poids du poids total du mélange A + B d'un agent tensioactif non ionique de formule ou d'un mélange de formules A'), A²) et/ou A³), où
R¹ est un radical alkyle à 6 à 22 atomes de carbone,
R² est un radical alkyle à 1 à 6 atomes de carbone,
R³ est un radical alkyle à 1 à 4 atomes de carbone,
a est une moyenne statistique comprise entre 2 et 10,
b est une moyenne statistique comprise entre 1 et 8,
c est une moyenne statistique comprise entre 5 et 20, et
d est une moyenne statistique comprise entre 0 et 3,
et où les motifs oxyde d'éthylène et oxyde de propylène de A¹ se présentent sous la forme de blocs, au moins une partie de l'oxyde de propylène étant condensée après addition de l'oxyde d'éthylène, les motifs de A² et A³ étant disposés d'une manière statistique ou en blocs, et
B) 5 à 80 % en poids du poids total du mélange A + B d'un agent tensioactif cationique de formule où
R⁴ et R⁵, identique ou différents, sont des radicaux alkyle à 1 à 12 atomes de carbone, R⁶ est un radical alkyle à 1 à 8 atomes de carbone et R⁷ est un radical alkyle à 1 à 4 atomes de carbone ou un radical benzyle,
A étant un anion,
ainsi que, de plus,
C) 0,001 à 20% en poids, sur la base du poids total A + B = 100, d'un alcool fluoré de formule où
Rf est un radical perfluorométhyle ou perfluorisopropyle,
R⁸ est un radical alkyle à 1 à 3 atomes de carbone,
R⁹ est un atome d'hydrogène ou un radical alkyle à 1 à 3 atomes de carbone,
e est un nombre entier comrpis entre 5 et 15,
f est un nombre entier comrpis entre 0 et 4, et
g vaut 0 si f est compris entre 1 et 4 et 1 si f = 0.

2. Mélange contenant des agents tensioactifs selon la revendication 1, caractérisé en ce qu'il contient de 30 à 70 % en poids de l'agent tensioactif non ionique A) et 70 à 30 % en poids de l'agent tensioactif cationique B), sur la base du poids total du mélange A + B.

3. Mélange contenant des agents tensioactifs selon la revendication 1 ou 2, caractérisé en ce qu'à l'alcool fluoré est ajoutée une quantité efficace d'un tiers solvant organique.

4. Utilisation du mélange contenant des agents tensioactifs selon la revendication 1 à 3 dans les bains de nettoyage alcalins aqueux, à pH≧ 10, pour le nettoyage, à la machine, de surfaces dures, en particulier de bouteilles.
